# EUROPÄISCHE PATENTSCHRIFT

(11) **EP 0 993 819 B1**
(45) Veröffentlichungstag und Bekanntmachung des Hinweises auf die Patenterteilung: **11.12.2002**
(21) Anmeldenummer: 99120421.5
(22) Anmeldetag: 14.10.1999
(51) Int. Cl.: A61J 1/10

(54) **Beutel für zwei getrennt aufzubewahrende und zu mischende Substanzen**
Bag for containing two separate substances that are to be mixed
Poche contenant deux substances séparées devant être mélangées

(30) Priorität: 15.10.1998 DE 19847594
(43) Veröffentlichungstag der Anmeldung: 19.04.2000
(73) Patentinhaber: Nutrichem Diät + Pharma GmbH, 91154 Roth (DE)
(72) Erfinder: Mader, Helmut, 91161 Hilpoltstein (DE); Krause, Michael, 90482 Nürnberg (DE); Schwietz, Horst Dr., 90548 Allersberg (DE); Fritzmeier, Franz Dr., 91710 Gunzenhausen (DE); Baumann, Karlheinz, 91154 Roth (DE)
(74) Vertreter: Zech, Stefan Markus Dipl.-Phys.

(56) Entgegenhaltungen:
- WO-A-91/03224
- DE-A- 19 600 530
- DE-A- 19 751 489
- US-A- 4 601 704

## Beschreibung

Die Erfindung betrifft einen Beutel zur Aufnahme einer insbesondere in den menschlichen oder tierischen Körper einzubringenden ersten Substanz mit mindestens einer allseits umschlossenen Hülle und einer an der Hülle angebrachten oder anzubringenden Anstechvorrichtung, wobei die Anstechvorrichtung einen verschieblich gelagerten Dorn zum Durchstecken der mindestens eine Hülle und ein Widerlager aufweist, in das der Dorn beim Durchstehen der Hülle eintaucht.

Derartige Beutel, die beispielsweise mit einer Nährsubstanz befüllt sein können, sind aus der DE 196 00 530 bekannt. Ein besonderes Kennzeichen der bekannten Beutel ist darin zu sehen, dass eine erste Substanz durch eine allseits umschlossene Hülle dicht gegen die Außenwelt eingeschlossen ist. Im Anwendungsfall wird mittels einer an der Hülle angebrachten Anstechvorrichrung mindestens eine Hülle durchstoßen, so dass die Substanz entleerbar ist oder sich aufgrund der Schwerkraft von selbst entleert. Gegenüber früher verwendeten Glasampullen haben die Beutel den Vorteil, dass beim Entleeren keine Umgebungsluft angesaugt wird und die Substanz keimfrei entleerbar ist.

Ein weiteres Beutelsystem umfassend einen Aussen- und Innenbeutel mit einer an der Hülle des Aussenbeutels angebrachten Anstechvorrichtung umfassend einen Dorn sowie ein Widerlager ist in der DE-A 197 51 489 beschrieben.

Gleichzeitig besteht aber bei vorbekannten Beutelsystemen ein Nachteil darin, dass sie in Spezialvorrichtungen abgepackt werden müssen und daher zwischen Abpacken der Substanz und dem konkreten Anwendungsfall oftmals eine beträchtliche Zeitspanne liegt. Nicht alle Substanzen sind für derartige Beutelsysteme geeignet. Es gibt Substanzen, die in einem homogenen Milch- oder Lösungssystem entweder nur sehr kurze Zeit haltbar sind oder darin sehr schnell zerfallen würden, bzw. mit den anderen Substanzen chemische Interaktionen eingehen könnten.

Die Aufgabe der vorliegenden Erfindung liegt darin, einen Beutel zu schaffen, der wesentlich universeller einsetzbar ist und insbesondere das Hinzufügen, d.h. das Lösen, Suspendieren oder Mischen von Substanzen unmittelbar vor dem Anwendungsfall gestattet.

Diese Aufgabe wird mit einem Beutel nach den Merkmalen des Patentanspruchs 1 gelöst. Vorteilhafte Ausgestaltungen sind in den Unteransprüchen angegeben.

Ein Kerngedanke der vorliegenden Erfindung ist darin zu sehen, dass in einem an der Anstechvorrichtung vorgesehenem Widerlager eine zweite Substanz aufgenommen ist, die gegenüber dem Innenraum des Beutels bzw. der ersten Substanz durch eine Trennfolie abgetrennt ist. Mit der Anstechvorrichtung lässt sich auch die Trennfolie zwischen erster und zweiter Substanz perforieren, so dass beim Betätigen der Anstechvorrichtung ein Mischvorgang zwischen der ersten und der zweiten Substanz in Gang gesetzt wird.

Die zweite Substanz kann insbesondere in flüssigem, festem, pulverigem, gas- oder gelförmigem Zustand vorliegen. Besonders hinzuweisen ist darauf, dass erste und zweite Substanz im Prinzip auch gleich sein können, so dass über das Widerlager Nachschub durch Anschluss eines Befüllsystems oder weiterer Beutel in den eigentlichen zur Entleerung vorgesehenen Beutel zugeführt werden kann. Wird über das Widerlager ein zweiter Beutel angeschlossen und liegen erste und zweite Substanz in flüssigem Zustand mit vergleichbarer Viskosität vor, so ergibt sich bei dem konkret untersuchten Beutel überraschenderweise ein Mischungsverhältnis zwischen erster und zweiter Substanz im Verhältnis 50 zu 50. Über das Widerlager können der ersten Substanz per Anstich des Beutels zweite Substanzen zugeführt werden, die in der ersten Substanz nur kurz haltbar sind oder in der ersten Substanz relativ schnell verfallen. Beispiele für derartige Zweitsubstanzen sind lebende mikrobiologische Kulturen oder empfindliche Substanzen wie Glutamin oder Enzyme.

Ein wesentlicher Kerngedanke der Erfindung ist in der zwischen der ersten und zweiten Substanz eingezogenen Trennfolie zu erkennen, die gleichzeitig mit Anstechen des Beutels perforiert wird.

In einer zweckmäßigen Ausgestaltung wird die Trennfolie durch die Hülle des Beutels selbst gebildet, so dass das Herstellen und Anbringen einer separaten Trennfolie entfallen kann.

In einer möglichen Ausführungsform ist das Widerlager nur zum Inneren des Beutels hin offen, jedoch mit der Trennfolie überdeckt und ansonsten allseitig geschlossen ausgebildet. In dieser Ausgestaltung kann die zweite Substanz bereits bei Herstellung und Zusammensetzung des Beutels bzw. Anbringen der Anstechvorrichtung an die Hülle des Beutels eingebracht werden. Diese alternative Ausgestaltung ist für zweite Substanzen geeignet, die für sich allein ohne Kontakt mit der ersten Substanz ebenfalls haltbar sind, wobei vor Anwendung des Beutels eine Mischung zwischen erster und zweiter Substanz gewünscht wird.

Vorzugsweise ist das Widerlager zur Aufnahme für eine mit einer perforierbaren Folie versehenen Wirkstoffeinzelpackung ausgebildet. Ein insbesondere topfförmiges Widerlager kann beispielsweise den Aufnahmeraum für eine mit einer Folie eingeschlossene Tablette bilden. Bei Durchstechen der perforierbaren Folie kann die im Beutel vorhandene erste Substanz mit der Tablette in Kontakt kommen, so daß durch Mischung der ersten Substanz und der zweiten Substanz (hier der Tablette) eine gewünschte Wirkung hervorgerufen wird, bzw. die zweite Substanz herausgelöst wird.

Gerade wenn die erste Substanz in fluider Form vorliegt, kann die Anstechvorrichtung mit Mitteln versehen sein, die ein Einströmen der fluiden Substanz in das Widerlager begünstigen. Dies läßt sich insbesondere dadurch erreichen, daß die Anstechvorrichtung einen Dorn mit Schneidrippen aufweist, wobei die Schneidrippen das Fluid in das Widerlager einleiten.

Alternativ zu der nur zum Inneren des Beutels hin offenen Ausgestaltung des Widerlagers kann das Widerlager auch eine weitere Öffnung, vorzugsweise an seinem dem Beutel abgewandten Ende, aufweisen. Diese Öffnung kann durch eine Schutzabdeckung oder eine Schutzfolie verschlossen sein. Bei Entfernen der Schutzabdeckung bzw. Perforieren der Schutzfolie können dann ein zweiter oder weitere Beutel oder eine Substanzpatrone angeschlossen werden oder kann die Fluidableitung erfolgen. Diese Ausgestaltung bietet zahlreiche weitere Anwendungsmöglichkeiten für den Beutel.

Zunächst soll auf das Anschließen weiterer Beutel oder Beutelsysteme bzw. Nachfülleinrichtungen eingegangen werden. Hier könnte zum Beispiel individuell nach Anwendungsfall die zu entleerende erste Substanz im Beutel verdünnt werden. Wie bereits oben erläutert, ergibt sich in der untersuchten Konfiguration überraschenderweise ein sehr konstantes Mischungsverhältnis von 50 zu 50. Dies konnte sowohl über Dichtemessungen als auch über Chloridionenbestimmungen reproduzierbar nachgeprüft werden. Hierzu wurden 500 ml erste Substanz im Beutel mit weiteren 500 ml Verdünnungsmittel als zweite Substanz im Beutelzwischenraum vermischt.

Insbesondere beim Verabreichen von Nahrung aus dem Beutel kann über Anschluß weiterer Beutel eine komplette Diät mit unterschiedlichen Substanzen zusammengestellt werden, wobei diese Substanzen entweder gleichzeitig, zeitlich versetzt oder nacheinander verabreicht werden können, ohne daß zwischen dem ersten Beutel und dem Patienten Veränderungen in den Zuführungseinrichtungen vorgenommen werden müssen.

In einer besonders bevorzugten Ausgestaltung kann eine Substanzpatrone am Widerlager angeschlossen werden. Auch hier kann wieder an das Verabreichen von Nahrung gedacht werden, wobei in den Substanzpatronen spezielle Wirkstoffe, Zusatzstoffe, Medizin o.ä. enthalten sein können. Mit einem Beutel nach der vorgeschlagenen Ausgestaltung wird es möglich, einer ersten Substanz als Grundsubstanz je nach spezifischen Bedürfnissen des Patienten individuell eine geeignete bzw. vom Arzt verschriebene Substanzpatrone beizumengen. Hinsichtlich möglicher Ausgestaltungen für die Substanzpatrone, die weitgehend keimfrei an den Beutel anschließbar ist, wird auf die weiter unten beschriebenen konkreten Ausführungsformen verwiesen.

Zweckmäßig für einen weitgehend keimfreien Anschluß ist es, wenn die für die Schutzpatrone vorgesehene Öffnung des Widerlagers mit einer Schutzfolie überzogen ist, wobei diese Schutzfolie beim Einbringen der Substanzpatrone durchtrennt wird.

In einer konkreten Ausgestaltung ist die Substanzpatrone entweder auf das Widerlager aufschiebbar oder in das Widerlager einschiebbar, wobei eine Abdichtung zwischen Substanzpatrone und Widerlager durch mindestens einen umlaufenden Vorsprung zwischen Substanzpatrone und Widerlager gewährleistet wird. Das Volumen der Substanzpatrone kann an das Volumen des Widerlagers angepaßt sein. Zur Vergrößerung des Füllvolumens der Substanzpatrone kann jedoch eine Erweiterung nach außen vorgesehen sein. In einer konkreten Ausgestaltung wird diese Erweiterung maximal in Form eines direkt anschließbaren zweiten Beutels erreicht.

Wenn sowohl die Substanzpatrone als auch das Widerlager einen umlaufenden Vorsprung aufweisen, so können diese sich bei entsprechender konstruktiver Ausgestaltung beim Aufschieben bzw. Einschieben der Substanzpatrone zunächst passieren, so daß hierdurch bereits eine mechanische Verrastung gegeben ist. Die umlaufenden Vorsprünge bzw. Schutzpatrone und Widerlager selbst sind jeweils derart elastisch ausgebildet, daß trotz dieser Verrastungsmöglichkeit eine ausreichende Abdichtung zwischen Substanzpatrone und Widerlager gewährleistet ist.

In einer alternativen Ausgestaltung kann am Widerlager auf der dem Beutel abgewandten Seite auch ein Entleerungsanschluß angeformt sein. Es kann dann über das Widerlager direkt dem Beutel Substanz zugeführt oder entnommen werden. Diese Idee wird unabhängig zum Gedanken des Einbringens einer zweiten Substanz bzw. des Mischens einer ersten und einer zweiten Substanz beansprucht.

In einer weiteren speziellen Ausgestaltung weist auch die Anstechvorrichtung, insbesondere der Betätigungskolben der Anstechvorrichtung einen Anschluß zum Anschließen einer Verbindungs- oder Entleerungsleitung auf. Zu diesem Zweck ist zwischen Betätigungskolben und Dorn ein Fluiddurchlaß vorgesehen, so daß Substanz über den Dorn in den Beutel einbringbar bzw. aus dem Beutel entnehmbar ist. Auch dieser Gedanke wird unabhängig vom Einbringen einer zweiten Substanz und unabhängig von der Ausbildung eines Entleerungsanschlusses am Widerlager beansprucht. Wenn sowohl am Betätigungskolben als auch am Widerlager Anschlüsse vorgesehen sind, kann für einen Beutel auf einfache Weise gleichzeitig ein Zu- und Ablauf bereitgestellt werden.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Hierbei zeigen:
- Fig. 1a bis 1d: eine erste Ausführungsform eines erfindungsgemäßen Beutels mit im Widerlager befindlicher zweiter Substanz, wobei die Anstechvorrichtung in der Ausgangsposition (Fig. 1a), unmittelbar vor Perforation der Hülle (Fig. 1b), nach Perforation von Hülle und Trennfolie (Fig. 1c) und nach Betätigen der Anstechvorrichtung und einsetzendem Mischvorgang zwischen erster und zweiter Substanz (Fig. 1d) gezeigt ist,
- Fig. 2a: eine Ausführungsform einer Platine mit Anstechvorrichtung in aufgeklapptem Zustand in Draufsicht,
- Fig. 2b: die Platine mit Anstechvorrichtung aus Fig. 2a entlang der Linie II b, II b,
- Fig. 3a: eine Teilschnittansicht der Anstechvorrichtung,
- Fig. 3b: die Anstechvorrichtung entlang der Linie III b, III b in Fig. 3a,
- Fig. 3c: eine Schnittansicht der Anstechvorrichtung entlang der Linie III c, III in Fig. 1b,
- Fig. 3d: den Entleerungsanschluß entlang der Linie III d, III d in Fig. 2a,
- Fig. 4a: eine Ausführungsform einer auf das Widerlager aufsetzbaren Substanzpatrone vor dem Aufsetzen;
- Fig. 4b: die auf das Widerlager aufgeschobene Substanzpatrone aus Fig. 4a;
- Fig. 5a: eine Ausführungsform einer in das Widerlager einschiebbaren Substanzpatrone vor dem Einschieben,
- Fig. 5b: die in das Widerlager eingeschobene Substanzpatrone,
- Fig. 5c: den Beutel nach Fig. 5a mit eingeschobener Substanzpatrone bei Betätigen der Anstechvorrichtung vor Perforation der Hülle,
- Fig. 5d: der Beutel nach Fig. 5a bei Betätigen der Anstechvorrichtung nach Perforation der Hülle sowie nach Perforation der Trennfolie zwischen erster und zweiter Substanz,
- Fig. 5e: der Beutel nach Fig. 5a mit Anstechvorrichtung und in das Widerlager eingeschobener Substanzpatrone nach Vermischung von erster und zweiter Substanz,
- Fig. 6: eine Ausführungsform für ein Zwischenstück, das zwischen einer Entleerungsleitung und dem Widerlager einsetzbar ist mit einer zweiten Substanz,
- Fig. 7: eine Ausführungsform, bei der eine Mehrzahl von Zusatzbeuteln an das Widerlager eines ersten Beutels angekoppelt ist,
- Fig. 8a: eine alternative Ausführungsform einer Platine mit Anstechvorrichtung in einer Schnittansicht,
- Fig. 8b: die Platine mit Anstechvorrichtung aus Fig. 8a in Draufsicht,
- Fig. 8c: eine Teilschnittansicht einer Anstechvorrichtung zur Verwendung auf einer Platine nach Fig. 8a und Fig. 8b

In den Fig. 1a bis 1d ist eine erste Ausführungsform des Beutels mit einer im Widerlager befindlichen zweiten Substanz 51 dargestellt. Die Fig. 1a bis 1d zeigen die Anstechvorrichtung in verschiedenen Stellungen, um deren Funktionsweise zu verdeutlichen. Eine Anstechvorrichtung 12 ist in dieser konkreten Ausführungsform auf die äußere Hülle 11 eines Beutels 15 aufgeschweißt. Im hier dargestellten Beutel 15 befindet sich eine weitere innere, allseits umschlossene Hülle 27, in der eine erste Substanz 50 keimfrei abgepackt ist.

Die Anstechvorrichtung 12 umfaßt eine Platine 30, auf der eine vordere Platte 31 und eine hintere Platte 32 ausgebildet sind. Zwischen der vorderen Platte 31 und der hinteren Platte 32 bildet die Platine 30 eir. Folienscharnier 39 aus. Die vordere Platte 31 der Platine 30 ist auf einer ersten Seite der Hülle 11 und die hintere Platte 32 auf einer gegenüberliegenden Seite der Hülle 11 des Beutels 15 angeschweißt. Durch das Folienscharnier 39 lassen sich vordere Platte 31 und hintere Platte 32 der Platine unter Zusammendrücken der zugeordneten Beutelecke bzw. Beutelkante einander annähern.

Im Bereich der vorderen Platte 31 ist ein Dorn 13 der Anstechvorrichtung 12 im wesentlichen vertikal zur Ebene der vorderen Platte 31 in einer zylindrischen Führung 28 verschieblich gelagert. Endseitig befindet sich am Dorn 13 ein Betätigungskolben 29 zur Betätigung des Dorns 13. Betätigungskolben 29 bzw. Dorn 13 sind gegenüber der zylindrischen Führung 28 dichtend gelagert, so daß sowohl das Austreten von Substanz aus dem Beutel 15 als auch das Eintreten von Keimen in den Beutel 15 verhindert wird.

Im Bereich der hinteren Platte 32 der Platine 30 ist ein Widerlager 14 ausgebildet, in das der Dorn 13 bei Betätigung der Anstechvorrichtung 12 eintauchen kann. Gleichzeitig ist im Widerlager 14 erfindungsgemäß die zweite Substanz 51 untergebracht, die gegenüber dem Innenraum des Beutels 15 mit einer Trennfolie 16 abgeschottet ist.

Bei Betätigung der Anstechvorrichtung 12 werden zunächst vordere Platte 31 und hintere Platte 32 der Platine 30 beispielsweise dadurch, daß Betätigungskolben 29 und Widerlager 14 zwischen Daumen und Zeigefinger gefaßt werden, zusammengedrückt.

Wie aus Fig. 1b erkennbar ist, wird dadurch das Widerlager 14 unmittelbar gegenüber dem Dorn 13 plaziert. Wird nun auf Widerlager 14 und Betätigungskolben 29 weiterer Druck ausgeübt, so tritt der Dorn 13 durch die vordere Seite der Hülle 11, zweifach durch die innere Hülle 27 sowie nochmals rückseitig durch die Hülle 11 hindurch und perforiert diese. Alternativ können in der äußeren Hülle 11 an Vorder- und / oder Rückseite auch bereits entsprechende Aussparungen vorgesehen sein, so daß eine Perforation der äußeren Hülle 11 nicht erforderlich ist. Nach Perforation der Hülle(n) des Beutels 15 durchtrennt der Dorn 13 erfindungsgemäß auch eine Trennfolie 16, die das Widerlager 14 überdeckt und eine zweite Substanz 51 vom Inneren des Beutels 15 abschottet. Nach dieser Perforation (Fig. 1d) kann die zweite Substanz 51 sich mit der im Beutel abgepackten ersten Substanz 50 vermischen. Bei der dargestellten Ausführungsform gelangt die erste Substanz 50 ebenfalls erst mit Perforation der inneren Hülle 27 in den Bereich zwischen innerer Hülle 27 und äußerer Hülle 11 des Beutels 15.

Wenn als erste Substanz 50 eine fluide Substanz zur Anwendung kommt, ergibt sich bei dem konkret dargestellten Doppelbeutel ein weiterer Vorteil. Bei entsprechender Aufhängung des Beutels 15 strömt die fluide erste Substanz 50 aus dem durch die innere Hülle 27 begrenzten Innenbeutel in den Bereich zwischen innerer Hülle 27 und äußerer Hülle 11 aus. Dieses Ausströmen erfolgt zum Teil über den Bereich des Dornes 13 der Anstechvorrichtung. Der Dorn 13 weist gekreuzt angeordnete, im wesentlichen parallel zur Anstechrichtung verlaufende, Schneidrippen 17 auf. Die Schneidrippen 17 leiten die fluide erste Substanz 50 in den Bereich des Widerlagers 14 ein, so daß eine dort befindliche zweite Substanz 51 nach Perforation der Trennfolie 16 regelrecht ausgespült wird und sich überraschend homogen mit der ersten Substanz 50 vermischt. Gerade wenn die zweite Substanz 51 pulverförmig oder in Form einer Tablette vorliegt, ist das vorbeschriebene "Ausspülen" äußerst hilfreich.

Unter Bezugnahme auf die Fig. 2a und 2b wird nachstehend die Anstechvorrichtung 12 noch näher erläutert. In Fig. 2a ist die Platine 30 im aufgeklappten Zustand dargestellt. Auf der hinteren Platte 32 ist das einstückig mit der Platine 30 ausgebildete Widerlager 14 angeordnet. Auf der gegenüberliegenden Seite ist an entsprechender Stelle auf der vorderen Platte 31 die zylindrische Führung 28 ebenfalls einstückig mit der Platine 30(/U ausgebildet. Die zylindrische Führung 28 weist zwei Führungsrippen 33 auf, die mit entsprechenden Nuten 34 im Betätigungskolben 29 korrespondieren.

Weiterhin ist auf der vorderen Platte 31 noch ein Entleerungsanschluß 35 ausgebildet, der einen äußeren Stutzen 37 und konzentrisch dazu einen inneren Stutzen 36 aufweist. Der innere Stutzen 36 ist als Rohrstutzen zum Ausleiten der im Beutel abgepackten ersten und zweiten Substanz 50, 51 vorgesehen. Der äußere Stutzen 37 weist ein Innengewinde 38 auf, so daß sich eine Entleerungsleitung 46 vorzugsweise über einen Luer-Anschluß anschließen läßt. Zwischen vorderer Platte 31 und hinterer Platte 32 ist an der Platine 30 das bereits erwähnte Folienscharnier 39 ausgebildet, das eine wesentlich geringere Stärke als die vordere und hintere Platte 31, 32 aufweist. Vordere Platte 31 und hintere Platte 32 sind weiterhin von Folienrändern 52, 53 umschlossen. Über die Folienränder 52, 53 läßt sich die Platine 30 an der äußeren Hülle 11 des Beutels 15 anschweißen.

In Fig. 2b ist die Anstechvorrichtung II b, II b in Fig. 2a dargestellt. Im wesentlichen maßstabsgerecht sind die unterschiedlichen Stärken zwischen vorderer Platte 31 und hinterer Platte 32 einerseits und dem Folienscharnier 39 andererseits. Hinzuweisen ist weiterhin darauf, daß sich die Führungsrippen 33 nicht über die gesamte Länge der zylindrischen Führung 28 erstrecken, so daß sich der Betätigungskolben 29 in seiner Ausgangs- und Ruheposition relativ zur zylindrischen. Führung 28 verdrehen läßt. Nur wenn die im Betätigungskolben vorgesehenen Nuten 34 mit den Führungsrippen 33 korrespondieren, läßt sich der Betätigungskolben 29 und damit der Dorn 13 eindrücken, so daß ein unbeabsichtigtes Perforieren des Beutels erschwert wird. Hinzuweisen ist auch darauf, daß zwischen zylindrischer Führung 28 und Betätigungskolben 29 eine Verrastung wirksam ist, derart, daß der Betätigungskolben 29 gegen Herabfallen von der zylindrischen Führung 28 gesichert ist.

In Fig. 3a ist die konkrete Anordnung zwischen der zylindrischen Führung 28 und dem Betätigungskolben 29 sowie dem Dorn 13 in einer Schnittansicht dargestellt. Der Betätigungskolben 29 weist eine zentrale mittige Ausnehmung 54 auf, die in die zylindrische Führung 28 eintaucht und innen an der zylindrischen Führung 28 entlanggleitet. Zwischen der Ausnehmung 54 des Betätigungskolbens 29 und der zylindrischen Führung 28 ist eine umlaufende Dichtung wirksam, die das Austreten von Substanz aus dem Beutel 15 bzw. das Eintreten von Keimen oder Verunreinigungen in den Beutel 15 verhindert.

Innen im Betätigungskolben 29, unterhalb der Ausnehmung 54 ist der Dorn 13 angeordnet, der zwei gekreuzt zueinander verlaufende Schneidrippen 17 aufweist.

In Fig. 3b ist eine Schnittansicht der zylindrischen Führung 28 und des Betätigungskolbens 29 entlang der Linie III b, III b in Fig. 3a dargestellt. In der dargestellten Position korrespondieren die Führungsrippen 33 der zylindrischen Führung 28 mit den Nuten 54 des Betätigungskolbens 29, so daß der Dorn 13 in der Anstechvorrichtung verschoben werden kann.

In Fig. 3c ist eine Schnittansicht des in der zylindrischen Führung 28 verschieblich gelagerten Dorns 13 dargestellt. Durch die an der zylindrischen Führung 28 vorgesehenen Führungsrippen 33 läßt sich die Ausrichtung des Betätigungskolbens 29 und damit des Dornes 13 mit seinen Schneidrippen 17 festlegen, so daß für die Perforation der Hülle(n) sowie der Trennfolie 16 und für das Einströmen der ersten Substanz 50 stets reproduzierbare Bedingungen geschaffen sind.

In Fig. 3d ist der Entleerungsanschluß 35 aus Fig. 2a in einer Schnittansicht entlang der Linie III d, III d dargestellt. Deutlich zu erkennen ist das im äußeren Stutzen 37 angeordnete Innengewinde 38. Der innere Stutzen 36 ist länger als der äußere Stutzen 37 ausgebildet und steht auf dem der vorderen Platte 31 abgewandten Ende vor.

In den Fig. 4a und 4b ist eine Ausführungsform einer auf das Widerlager 14 aufsetzbaren Substanzpatrone 20 dargestellt. In dieser Ausführungsform weist das Widerlager 14 an seinem dein Beutel 15 abgewandten Ende eine Öffnung 21 auf. Die Öffnung 21 ist mit einer Schutzabdeckung verschließbar. Die Schutzabdeckung könnte beispielsweise als abnehmbarer Deckel ausgebildet sein, vorzugsweise ist aber eine Schutzfolie 23 vorgesehen, welche die Öffnung 21 keimfrei abschließt.

Die Substanzpatrone 20 gemäß dieser Ausführungsform umfaßt eine innere Kammer 61, in der die zweite Substanz 51 eingeschlossen ist. Außen wird die Substanzpatrone 20 durch ein hutförmige Kappe 58 begrenzt, in deren Inneren die Kammer 61 angeordnet ist. Die Kammer 61 wird begrenzt durch eine Wand 59, einen Teil der Innenseite der hutförmigen Kappe 58 sowie eine Schutzfolie 18. Die Schutzfolie 18 schließt die zweite Substanz 51 ein und schützt vor Verunreinigungen und Keimen. Beim Aufsetzen der Schutzpatrone 20 auf das Widerlager 14 wird auch diese Schutzfolie 18 durchtrennt.

Zur Perforation der Schutzfolie 18 der Substanzpatrone 20 sowie der Schutzfolie 23 des Widerlagers 14 ist innerhalb der Kammer 61 der Substanzpatrone 20 ein Dorn 41 a zentral angeordnet, dessen Spitze in Ruheposition geringfügig von der Schutzfolie 18 der Substanzpatrone 20 beabstandet ist. Sobald die Substanzpatrone 20 auf das Widerlager 14 aufgesetzt wird, wird dadurch die Schutzfolie 18 leicht nach innen und schließlich auf den Dorn 41 a gedrückt, so daß die Schutzfolie 18 durchtrennt wird. Gleichzeitig wirkt der nun freigelegte Dorn 41 a auf die Schutzfolie 23 des Widerlagers 14 und durchtrennt diese ebenfalls, so daß die bereits in das Widerlager 14 eingeführte Kammer 61 einen keimfreien Übergang der zweiten Substanz 51 in das Widerlager 14 gestattet.

Die Kammer 61 weist einen zum Innenquerschnitt des Widerlagers 14 korrespondierenden Außenquerschnitt auf, der jedoch geringfügig kleiner bemessen ist, so daß sich die Kammer 61 in das Widerlager 14 einschieben läßt. Kammer 61 und Widerlager 14 können einen im wesentlichen kreisförmigen Querschnitt, einen ovalen, rechtwinkligen oder eine Querschnitt anderer Form aufweisen.

Auch kann der Innenquerschnitt der hutförmigen Kappe 58 auf den Außenquerschnitt des Widerlagers in entsprechender Weise angepaßt sein.

Dichtungen sind vorzugsweise zwischen der Innenwand des Widerlagers 14 und der Kammer 61 vorgesehen. Die Dichtungen sind zweckmäßigerweise so angeordnet, daß sie sich beim Aufschieben passieren und somit eine Verrastung der Kammer 61 bzw. der Substanzpatrone 20 auf dem Widerlager 14 gewährleistet ist. Alternativ können Dichtungen auch zwischen der Außenseite des Widerlagers 14 und der Innenseite der hutförmigen Kappe 58 vorgesehen sein, wobei bei entsprechender Ausbildung der Dichtungen sich auch gleichzeitig eine Verrastung der Substanzpatrone 20 auf dem Widerlager 14 erreichen läßt.

In den Fig. 5a bis 5e ist eine dritte alternative Ausführungsform einer Substanzpatrone 20 zum Ankoppeln an das Widerlager 14 dargestellt. Anders als in den Fig. 4a und 4b ist hier die Substanzpatrone 20 zum Einschieben in das Widerlager 14 ausgebildet.

Wie aus Fig. 5a erkennbar, ist das Widerlager 14 an seinen beiden Enden offen ausgebildet und dabei zum Beutelinneren hin mit einer Trennfolie 16 und an dem dem Beutel 15 abgewandten Ende mit einer Schutzfolie 23 überzogen.

Die Substanzpatrone 20 weist einen zum Innenquerschnitt des Widerlagers 14 korrespondierenden Außenquerschnitt auf. Die Substanzpatrone 20 kann einen kreisförmigen, ovalen, rechteckigen Querschnitt oder Querschnitt anderer Form aufweisen. Die Substanzpatrone 20 selbst ist auf ihrer in Einschiebrichtung vorne liegenden Seite mit einer Schutzfolie 18 überzogen.

Wie aus Fig. 5b erkennbar, wird beim Einschieben der Substanzpatrone 20 die Schutzfolie 23 des Widerlagers 14 perforiert. Auch bei dieser Ausführungsform weist die Substanzpatrone 20 sowie das Widerlager 14 an den jeweils einander zugewandten Flächen umlaufende Dichtungen auf, die ein Austreten der Substanz des Beutels 15 oder der Substanzpatrone 20 bzw. Eintreten von Keimen in das Widerlager 14 verhindern. Die Dichtungen sind darüber hinaus vorteilhafterweise so ausgebildet, daß sie sich beim Einschieben passieren und somit eine Verrastung der Substanzpatrone 20 im Widerlager 14 gewährleistet ist.

Die Fig. 5c, 5d und 5e erläutern das Betätigen der Anstechvorrichtung 12 bei einer eingeschobenen Substanzpatrone 20. Der Dorn 13 der Anstechvorrichtung 12 kann bei dieser Ausführungsform neben der Perforation der Hüllen 11 und 27 auch die Trennfolie 16 am Widerlager 14 sowie die Schutzfolie 18 der Substanzpatrone durchtrennen, so daß die in der Substanzpatrone 20 befindliche zweite Substanz 51 in das Innere des Beutels 15 gelangen und sich dort mit der ersten Substanz 50 vermischen kann.

In Fig. 6 ist ein Zwischenstück 40 in einer Prinzipskizze dargestellt. Das Zwischenstück 40 kann zum Entleeren oder Befülien des Beuteis 15 an das Widerlager 14 angeschlossen werden. Hierzu weist das Zwischenstück 40 an seinem zum Anschluß an das Widerlager 14 vorgesehenen Ende einen Adapter 55 auf, der sich ähnlich wie in den Fig. 4a und 4b gezeigten Substanzpatrone 20 auf das Widerlager 14 aufschieben läßt. Der Adapter 55 ist vor Gebrauch endseitig mit einer Schutzfolie 18 überdeckt. Innerhalb des Adapters 55 und von der Schutzfolie 18 überdeckt, befindet sich ein Dorn 41b, der beim Aufdrücken des Adapters 55 auf das Widerlager 14 sowohl die Schutzfolie 18 des Adapters als auch die Schutzfolie 23 des Widerlagers 14 durchtrennt.

An seinem gegenüberliegenden Ende kann am Zwischenstück 40 ein weiterer Anschluß 22 vorgesehen sein, der hier korrespondierend zu dem in Fig. 3d gezeigten Entleerungsanschluß 35 ausgebildet ist. Zwischen dem Adapter 55 als dem einen Ende des Zwischenstücks und einem Anschluß am anderen Ende verläuft eine Verbindungsleitung 47, die als gerade Verbindungsleitung mit gleichmäßigem Querschnitt ausgebildet sein kann. Im vorliegenden Fall ist in der Verbindungsleitung 47 aber eine Erweiterung 42 vorgesehen, in der eine vorbestimmte Menge an zweiter Substanz 51 untergebracht ist. Mit einem solchen mit zweiter Substanz 51 versehenem Zwischenstück kann der Beutel 15 über das Widerlager 14 entleert werden und dabei die zweite Substanz 51 direkt mittels der ersten Substanz 50 des Beutels 15 im Durchfluß ausgespült werden.

In Fig. 7 ist eine Ausführungsform dargestellt, bei der eine Mehrzahl von Zusatzbeuteln 43, 44, 45 an das Widerlager 14 des Beutels 15 seriell angeschlossen sind. Beispielsweise über das anhand von Fig. 6 erläuterte Zwischenstück 40, bei dem die zur Aufnahme der zweiten Substanz 51 vorgesehene Erweiterung 52 nicht vorgesehen zu sein braucht, läßt sich ein Zusatzbeutel 43 mit seinem Entleerungsanschluß 35 am Widerlager 14 des Beutels 15 anschließen. Hierdurch lassen sich praktisch beliebig viele Beutel 15 aneinander koppeln, so daß eine beispielsweise zum Patienten führende Entleerungsleitung 46 fest zwischen dem Patienten und dem Beutel 15 belassen werden kann. Die Zusatzbeutel 43, 44, 45 können als "Nachfüllpackung" für den Beutel 15 vorgesehen sein. Auch läßt sich mit einem Zusatzbeutel 43 eine Verdünnung der ersten Substanz 50 im Beutel 15 bewirken.

Ferner läßt sich durch den Anschluß von einem oder mehreren Zusatzbeureln 43, 44, 45 eine komplette Diät für einen Patienten zusammenstellen, wobei die Zusatzbeutel 43, 44, 45 gleichzeitig, zeitlich versetzt oder nacheinander entleert werden können. Die in Fig. 7 dargestellte Anordnung ist rein schematisch und soll die Hintereinanderschaltung mehrerer Beutel illustrieren, wobei die Mehrzahl der Beutel zueinander horizontal, vertikal oder in jeder beliebigen anderen Lage angeordnet werden können.

In den Fig. 8a und 8b ist eine alternative Ausführungsform einer Platine mit Anstechvorrichtung 12 dargestellt. In der in den Fig. 8a und 8b gezeigten Ausführungsform ist der Entleerungsanschluß 35 direkt an der der Platine 30 abgewandten Seite an das Widerlager 14 angeformt. Hierdurch kann dem Beutel 15 über das Widerlager Substanz zugeführt oder dem Beutel 15 entnommen werden.

In Fig. 8b ist die Platine 30 gemäß dieser modifizierten Ausführungsform in Draufsicht dargestellt. Die Platine gemäß dieser Ausführungsform kann kleiner als in der Ausführungsform nach Fig. 2a ausgebildet werden, da der Entleerungsanschluß 35 nicht separat angeordnet werden muß, sondern an das Widerlager 14 angeformt wird.

Wird der Entleerungsanschluß 35 tatsächlich zum Entleeren und nicht zum prinzipiell auch möglichen Befüllen des Beutels 15 verwendet, so befindet sich bei dieser Ausführungsform das Entleerungsniveau auf Höhe der Anstechvorrichtung 13, so daß unter Umständen kein vollständiges Entleeren möglich ist. Allerdings kann die Platine 30 mit Anstechvorrichtung 12, Widerlager 14 und Entleerungsanschluß 35 wesentlich einfacher ausgebildet werden.

In Fig. 8c ist eine Teilschnittansicht der Anstechvorrichtung 13 dargestellt, die gegenüber der in Fig. 3a dargestellten Ausführungsform modifiziert ist. Anders als bei dem Betätigungskolben 29 der Ausführungsform nach Fig. 3a ist hier zwischen dem Betätigungskolben 29 und dem Dorn 13 ein Fluiddurchlaß 56 ausgebildet, so daß nach Anstechen des Beutels 15 mittels des Dorns 13 Substanz vom Beutel 15 in das Innere des Betätigungskolbens 29 oder im Inneren des Betätigungskolbens 29 in den Beutel 15 gelangen kann. Um eine Verbindungsleitung 47, 48, 49 oder eine Entleerungsleitung 46 anschließen zu können, ist in der Ausnehmung 54 des Betätigungskolbens 29 ein Innengewinde 60 eingearbeitet. Die Ausnehmung 54, definiert zusammen mit dem Innengewinde 69 bei dieser Ausführungsform einen Anschluß 57 zum Anschluß von Zusatzbeuteln 43, 44, 45 über Verbindungsleitungen 47, 48, 49 oder zum Anschluß einer Entleerungsleitung 46.

Beispielsweise können die in Fig. 7 gezeigten Zusatzbeutel 43, 44, 45 mit einer Platine 30 und Anstechvorrichtung 12 nach den Fig. 8a, 8b und 8c versehen sein. Der Beutel 15 mit äußerer Hülle 11 und innerer Hülle 27 ist dagegen mit einer Platine 30 gemäß Fig. 2a und 2b ausgestattet. Die Idee, das Widerlager 14 mit einem Entleerungsanschluß 35 auszubilden und/oder das Vorsehen eines Fluiddurchlasses 56 im Betätigungskolben 29 wird unabhängig vom Einbringen einer zweiten Substanz als erfindungswesentlich beansprucht.

Das in Fig. 7 gezeigte Beutelsystem zeichnet sich durch einen hochwertigen Beutel 15, der bei Vorsehen einer transparenten Hülle 11 eine visuelle Kontrollmöglichkeit gestattet, und durch Zusatzbeutel 43, 44, 45 aus. Die Zusatzbeutel 43, 44, 45 gestatten zahlreiche weitere Anwendungsmöglichkeiten (Mischen, zeitlich versetzte, zeitlich völlig beabstandete Zuführung von Substanz, etc.) und sind darüberhinaus wesentlich einfacher aufgebaut, sowohl was die Beutel 43, 44, 45 als auch die Platine 30 betrifft.

### Bezugszeichenliste

- 11: Hülle (äußere)
- 12: Anstechvorrichtung
- 13: Dorn (Anstechvorrichtung)
- 14: Widerlager
- 15: Beutel
- 16: Trennfolie
- 17: Schneidrippen
- 18: Schutzfolie (Substanzpatrone)
- 20: Substanzpatrone
- 21: Öffnung
- 22: Anschluß
- 23: Schutzfolie (Widerlager)
- 27: Hülle
- 28: zylindrische Führung
- 29: Betätigungskolben
- 30: Platine
- 31: vordere Platte
- 32: hintere Platte
- 33: Führungsrippen
- 34: Nut
- 35: Entleerungsanschluß
- 36: Stutzen (innerer)
- 37: Stutzen (äußerer)
- 38: Innengewinde
- 39: Folienscharnier
- 40: Zwischenstück
- 41a: Dorn (Substanzpatrone)
- 41b: Dorn (Zwischenstück)
- 42: Erweiterung
- 43, 44, 45: Zusatzbeutel
- 46: Entleerungsleitung
- 47, 48, 49: Verbindungsleitungen
- 50: Erste Substanz
- 51: Zweite Substanz
- 52, 53: Folienränder
- 54: Ausnehmung
- 55: Adapter
- 56: Fluiddurchlaß
- 57: Anschluß (Betätigungskolben)
- 58: hutförmige Kappe
- 59: Wand
- 60: Innengewinde
- 61: Kammer

## Patentansprüche

1. Beutel zur Aufnahme einer insbesondere in den menschlichen oder tierischen Körper einzubringenden ersten Substanz mit mindestens einer allseits umschlossenen Hülle (11) und einer an der Hülle (11) angebrachten Anstechvorrichtung (12), wobei die Anstechvorrichtung (12) einen verschieblich gelagerten Dorn (13) zum Durchstechen der mindestens einen Hülle (11) und ein Widerlager (14) aufweist, in das der Dorn (13) beim Durchstechen der Hülle (11) eintaucht, **dadurch gekennzeichnet,**
- **daß** im Widerlager (14) eine zweite Substanz aufgenommen ist, die gegenüber dem Innenraum des Beutels (15) bzw. der ersten Substanz durch eine Trennfolie (16) abgetrennt ist,
- und wobei mit der Anstechvorrichtung (12) auch die Trennfolie (16) zwischen erster und zweiter Substanz perforierbar ist,
- derart, dass beim Betätigen der Anstechvorrichtung (12) ein Mischvorgang zwischen der ersten und der zweiten Substanz in Gang gesetzt wird:

2. Beutel nach Anspruch 1,
**dadurch gekennzeichnet,**
**dass** die Trennfolie (16) durch die Hülle (11) des Beutels (15) gebildet wird.

3. Beutel nach einem der Ansprüche 1 bis 2,
**dadurch gekennzeichnet,**
- **dass** das Widerlager (14) nur zum Inneren des Beutels (15) hin offen, jedoch mit der Trennfolie (16) überdeckt und ansonsten allseitig geschlossen ausgebildet ist,
- wobei die zweite Substanz bei Betätigen der Anstechvorrichtung (12) zum Innenraum des Beutels (15) austreten kann.

4. Beutel nach einem der Ansprüche 1 bis 3,
**dadurch gekennzeichnet,**
**dass** im Widerlager eine mit einer perforierbaren Folie versehenen Wirkstoffeinzelpackung aufgenommen ist.

5. Beutel nach einem der Ansprüche 1 bis 4,
**dadurch gekennzeichnet,**
**daß** der Dorn (13) Schneidrippen (17) zum Durchtrennen der Hülle (11) und / oder der Trennfolie (16) aufweist, wobei die Schneidrippen (17) vorzugsweise derart ausgebildet sind, daß sie ein Einströmen eines Fluids als erste Substanz in das Widerlager (14) begünstigen.

6. Beutel nach einem der vorhergehenden Ansprüche,
**dadurch gekennzeichnet,**
**daß** das Widerlager (14) an seinem dem Beutel (15) abgewandten Ende eine Öffnung (21) aufweist, die über eine Schutzabdeckung verschließbar ist, wobei an der Öffnung (21) ein zweiter oder weiterer Beutel als Zusatzbeutel (43, 44, 45) oder eine Substanzpatrone (20) anschließbar sind.

7. Beutel nach einem der Ansprüche 1 bis 5,
**dadurch gekennzeichnet,**
**daß** das Widerlager (14) an seinem dem Beutel (15) abgewandten Ende eine Schutzfolie (23) aufweist, die zum Einbringen einer Substanzpatrone (20), welche eine vorbestimmte zweite Substanz enthält, perforierbar ist.

8. Beutel nach Anspruch 7,
**dadurch gekennzeichnet,**
- **daß** die Substanzpatrone (20) auf das Widerlager (14) aufschiebbar oder in das Widerlager (14) einschiebbar ist,
- wobei eine Abdichtung durch einen umlaufenden Vorsprung an der Substanzpatrone (20) und / oder am Widerlager (14) bewirkt wird.

9. Beutel nach dem Oberbegriff des Anspruchs 1 oder einem der Ansprüche 1 bis 8,
**dadurch gekennzeichnet,**
**daß** am Widerlager (14) ein Entleerungsanschluß (35) angeformt ist.

10. Beutel nach einem der vorhergehenden Ansprüche,
**dadurch gekennzeichnet,**
**daß** die Anstechvorrichtung (12) einen Betätigungskolben (29) zur Betätigung des Doms (13) umfaßt,
wobei der Betätigungskolben (29) einen Fluiddurchlaß (56) und einen Anschluß (57) für eine Verbindungsleitung (47, 48, 49) oder eine Entleerungsleitung (46) umfaßt.

## Claims

1. Pouch for accommodating a first substance to be introduced in particular into the human or animal body having at least one jacket (11) enclosed on all sides and a tap device (12) attached to the jacket (11), wherein the tap device (12) has a displaceably mounted spike (13) for piercing the at least one jacket (11) and a support (14), into which the spike (13) plunges during piercing of the jacket (11), **characterised in that**
- in the support (14) a second substance is accommodated, which is separated with respect to the interior of the pouch (15) or the first substance by a separating film (16),
- and wherein the separating film (16) between first and second substance can also be perforated by the tap device (12),
- such that when actuating the tap device (12) a mixing process is started between the first and the second substance.

2. Pouch according to claim 1, **characterised in that** the separating film (16) is formed by the jacket (11) of the pouch (15).

3. Pouch according to one of claims 1 to 2, **characterised in that**
- the support (14) is designed to be open only towards the interior of the pouch (15), but covered by the separating film (16) and otherwise closed on all sides,
- wherein the second substance may escape to the interior of the pouch (15) on actuating the tap device (12).

4. Pouch according to one of claims 1 to 3, **characterised in that** an active ingredient individual package provided with a perforatable film is accommodated in the support.

5. Pouch according to one of claims 1 to 4, **characterised in that** the spike (13) has cutting ribs (17) for cutting the jacket (11) and/or the separating film (16), wherein the cutting ribs (17) are preferably designed such that they favour flow of a fluid as first substance into the support (14).

6. Pouch according to one of the preceding claims, **characterised in that** the support (14) has at its end facing away from the pouch (15) an opening (21) which can be closed via a protective cover, wherein a second or further pouch as additional pouch (43, 44, 45) or the substance cartridge (20) can be connected to the opening (21).

7. Pouch according to one of claims 1 to 5, **characterised in that** the support (14) has at its end facing away from the pouch (15) a protective film (23) which can be perforated to introduce a substance cartridge (20) containing a predetermined second substance.

8. Pouch according to claim 7, **characterised in that**
- the substance cartridge (20) can be pushed onto the support (14) or pushed into the support (14),
- wherein a seal is effected by an annular projection on the substance cartridge (20) and/or on the support (14).

9. Pouch according to the preamble of claim 1 or one of claims 1 to 8, **characterised in that** an emptying connection (35) is moulded onto the support (14).

10. Pouch according to one of the preceding claims, **characterised in that** the tap device (12) comprises an actuating piston (29) for actuating the spike (13), wherein the actuating piston (29) comprises a fluid passage (56) and a connection (57) for a connecting pipe (47, 48, 49) or an emptying pipe (46).

## Revendications

1. Poche de réception d'une première substance à introduire notamment dans le corps de l'homme ou de l'animal, avec au moins une enveloppe (11) fermée tout autour et un dispositif à percer (12) fixé à l'enveloppe (11), où le dispositif à percer (12) présente une broche (13) logée d'une manière déplaçable pour le perçage d'au moins une enveloppe (11) et une butée (14) dans laquelle plonge la broche (13) lors du perçage de l'enveloppe (11), **caractérisé :**
- **en ce qu'**il est reçu dans la butée (14) une seconde substance qui est séparée de l'espace intérieur de la poche (15) respectivement de la première substance par une feuille de séparation (16)
- et où avec le dispositif à percer (12), également la feuille de séparation (16) entre la première et la seconde substance peut être perforée,
- de façon que lors de l'actionnement du dispositif à percer (12), une opération de mélange entre la première substance et la seconde substance est mise en marche.

2. Poche selon la revendication 1, **caractérisée en ce que** la feuille de séparation (16) est formée par la gaîne (11) de la poche (15).

3. Poche selon l'une des revendications 1 à 2, **caractérisée**
- **en ce que** la butée (14) est ouverte seulement vers l'intérieur de la poche (15), qu'elle est réalisée cependant de façon à être couverte par la feuille de séparation (16) et sinon à être fermée de tous côtés,
- où la seconde substance, lors de l'actionnement du dispositif à percer (12), peut sortir dans l'espace intérieur de la poche (15).

4. Poche selon l'une des revendications 1 à 3, **caractérisée en ce qu'**un paquet individuel de matière active pourvue d'une feuille apte à être perforée est reçu dans la butée.

5. Poche selon l'une des revendications 1 à 4, **caractérisée en ce que** la broche (13) présente des nervures de coupe (17) pour séparer l'enveloppe (11) et/ou la feuille de séparation (16), où les nervures de coupe (17) sont réalisées de préférence de façon qu'elles favorisent un afflux d'un fluide, en tant que première substance, dans la butée (14).

6. Poche selon l'une des revendications précédentes, **caractérisée en ce que** la butée (14) présente à son extrémité éloignée de la poche (15) une ouverture (21) qui peut être fermée par un recouvrement de protection, où peuvent être raccordées à l'ouverture (21) une deuxième poche ou poche supplémentaire comme poche additionnelle (43, 44, 45) ou une cartouche de substance (20).

7. Poche selon l'une des revendications 1 à 5, **caractérisée en ce que** la butée (14) présente à son extrémité éloignée de la poche (15) une feuille de protection (23) qui peut être perforée pour introduire une cartouche de substance (20) qui contient une seconde substance prédéterminée.

8. Poche selon la revendication 7, **caractérisée en ce que**
- la cartouche de substance (20) peut être poussée sur la butée (14) ou poussée dans la butée (14),
- où une étanchéité est réalisée par une saillie s'étendant tout autour à la cartouche de substance (20) et/ou à la butée (14).

9. Poche selon le préambule de la revendication 1 ou l'une des revendications 1 à 8, **caractérisée en ce qu'**un raccord de vidage (35) est rapporté par formage sur la butée (14).

10. Poche selon l'une des revendications précédentes, **caractérisée en ce que** le dispositif à percer (12) comprend un piston d'actionnement (29) pour actionner la broche (13), où le piston d'actionnement (29) comprend un passage de fluide (56) et un raccord (57) pour un conduit de liaison (47, 48, 49) ou un conduit de vidage (46).
